# FASCICULE DE BREVET EUROPEEN

(11) **EP 1 284 905 B1**
(45) Date de publication et mention de la délivrance du brevet: **02.08.2006**
(21) Numéro de dépôt: 01940622.2
(22) Date de dépôt: 29.05.2001
(51) Int. Cl.: B65D 1/32, B65D 47/08

(54) **CONDITIONNEMENT POUR PRODUIT FLUIDE AVEC UNE FERMETURE A CHARNIERE**
FLÜSSIGKEITSBEHÄLTER MIT SCHARNIERVERSCHLUSS
PACKAGING FOR FLUID PRODUCT WITH HINGE CLOSURE

(30) Priorité: 29.05.2000 FR 0006834
(43) Date de publication de la demande: 26.02.2003
(73) Titulaire: CEP Industrie, 63550 Saint Rémy sur Durolle (FR)
(72) Inventeur: DAMBRICOURT, Géry, F-63300 Escoutoux (FR)
(74) Mandataire: Somnier, Jean-Louis
(86) Numéro de dépôt international: PCT/FR2001/001658
(87) Numéro de publication internationale: WO 2001/092120

(56) Documents cités:
- FR-A- 2 655 948
- FR-A- 2 773 537
- US-A- 3 948 422

## Description

La présente invention concerne, de façon générale, un conditionnement destiné à contenir un produit fluide, tel qu'une crème ou une pâte.

Plus précisément, l'invention concerne un conditionnement du type de ceux qui comprennent un corps creux et un moyen de bouchage, le corps creux étant un tube souple défini par une paroi apte à subir au moins localement une déformation réversible et se terminant par un goulot percé d'une ouverture centrée sur un axe principal, et le moyen de bouchage comprenant une base annulaire fixée à l'ouverture pour y définir un orifice de distribution du produit fluide, et un bouchon comportant un doigt d'obturation, ce bouchon étant relié à la base par un lien articulé et sélectivement mobile par rapport à la base, par une rotation d'amplitude supérieure à 90 degrés, entre une première position pour laquelle le doigt obture l'orifice de distribution, et une seconde position pour laquelle l'orifice est libéré.

Ces conditionnements, qui permettent de contenir des produits éventuellement assez visqueux, éjectés du corps creux par pression sur la paroi de ce dernier, sont largement utilisés dans les domaines de la cosmétique, de la pharmacie, et de l'alimentation, le moyen de bouchage de ces conditionnements étant connu sous le nom usuel de "capsule service".

On connaît en particulier des conditionnements dont le moyen de bouchage, ou "capsule service", permet de les faire reposer sur le bouchon pour provoquer un fluage par gravité du produit vers l'orifice de distribution.

En dépit de leur intérêt général, ces conditionnements entraînent des inconvénients d'utilisation que la présente invention vise précisément à supprimer.

A cette fin, le conditionnement de l'invention, par ailleurs conforme à la définition générique qu'en donne le préambule ci-dessus, est essentiellement caractérisé en ce que le goulot est formé par la paroi du tube qui converge vers l'axe principal en direction de l'ouverture, en ce que le goulot présente, dans un plan longitudinal contenant l'axe principal, un rayon minimal déterminé, en ce que le corps creux présente, dans un plan transversal à l'axe principal et situé à mi-distance entre les extrémités de ce corps creux, une circonférence déterminée, en ce que le rapport de la circonférence déterminée au rayon minimal est au plus égal à cinq, et en ce que la base est engagée dans l'ouverture, met le goulot en tension radiale, et est immobilisée par rapport à l'ouverture suivant l'axe principal.

Ainsi, au lieu d'envelopper le goulot comme c'est le cas dans l'art antérieur, la base du moyen de bouchage selon l'invention se trouve insérée dans le goulot, cette caractéristique apportant deux séries d'avantages.

D'abord, la base peut présenter un diamètre inférieur à celui qu'elle présente dans les conditionnements connus, ce qui entraîne une économie de matière et un confort d'utilisation amélioré résultant de la réduction de la surface de la base sur laquelle vient s'étaler le produit extrait du conditionnement.

Par ailleurs, la longueur hors tout du conditionnement peut être réduite, de sorte que, dans le cas où le conditionnement peut être posé sur son bouchon, le centre de gravité du conditionnement retourné est abaissé, ce qui, pour un bouchon de même périmètre, assure une meilleure stabilité du conditionnement dans cette position.

De nombreux conditionnements ont déjà été proposés dans l'art antérieur, comme en témoignent les documents de brevets FR 2 655 948, US 3 948 422, et FR 1 513468.

Bien qu'aucun de ces conditionnements ne corresponde à la définition générique de l'invention qu'en donne le préambule ci-dessus, chacun de ces documents antérieurs décrit un conditionnement présentant certaines au moins des caractéristiques de l'invention.

Pour autant, aucun de ces documents ne dévoile le problème spécifique que l'invention vise à résoudre, ni ne suggère l'utilisation de l'ensemble des moyens qui, à la fois, définissent le contexte de ce problème, et résolvent ce dernier.

Dans un mode de réalisation préféré de l'invention, la base pince la paroi du corps creux autour de l'ouverture, ce pincement pouvant être sensiblement parallèle à l'axe principal, et la base pouvant pincer la paroi du corps creux dans son épaisseur.

Dans une forme possible de mise en oeuvre, la paroi du corps creux, en direction de l'ouverture, converge de façon progressive et monotone vers l'axe principal.

Dans le mode de réalisation le plus simple de l'invention, la base comporte des ergots par lesquels la base est accrochée au goulot.

Ces ergots peuvent être portés par des pattes élastiquement flexibles, solidaires d'une collerette entourant l'ouverture à l'extérieur du corps creux, ces pattes étant engagées dans l'ouverture du corps creux, et au moins approximativement parallèles à l'axe principal.

En variante, ces ergots peuvent cependant être portés par une jupe sensiblement cylindrique, engagée dans l'ouverture du corps creux et solidaire d'une collerette entourant l'ouverture, à l'extérieur du corps creux.

Le lien reliant le bouchon à la base comprend par exemple une attache épousant le profil du goulot du corps creux, et une articulation reliant l'attache au bouchon.

L'extrémité du tube souple qui est opposée au goulot et qui est initialement ouverte peut être fermée, après le remplissage du tube, par pincement et soudage de la paroi de ce tube, de façon connue en soi.

L'invention permet de réaliser un conditionnement utilisant un corps creux dont la paroi est déformable, y compris autour de l'ouverture.

Cette dernière caractéristique, qui permet de concevoir un conditionnement à vidage intégral et plus précisément un tube à vidage intégral, est particulièrement avantageuse.

En effet, dans le cas des conditionnements de l'art antérieur, dans lesquels la base de bouchage coiffe le goulot, la paroi du corps creux ne peut être rendue aisément déformable jusqu'à l'ouverture, faute de quoi le goulot pourrait, par sa simple déformation, se déboîter spontanément de la base.

Pour augmenter encore le confort d'utilisation du conditionnement de l'invention, il est avantageux de prévoir que la paroi du corps creux soit, autour de l'ouverture, définie par une génératrice inclinée d'un angle au plus égal à 45 degrés, et de préférence au plus égal à 30 degrés, par rapport à l'axe principal.

Dans le mode de réalisation préféré de l'invention, le rapport de la circonférence déterminée au rayon minimal est au plus égal à deux.

Comme indiqué auparavant, le bouchon peut être conformé pour offrir, dans sa première position, une assise au conditionnement, qui peut ainsi être posé sur le bouchon.

Enfin, pour améliorer l'assise du conditionnement lorsque celui-ci est posé sur son bouchon, tout en minimisant la hauteur du flanc du bouchon et tout en évitant la présence d'un espace entre la paroi du goulot et l'extrémité du flanc du bouchon, il est avantageux que le bouchon présente, dans sa première position, un premier bord relativement éloigné du goulot et de périmètre relativement grand, et un second bord relativement proche du goulot et de périmètre relativement petit.

Grâce aux caractéristiques essentielles de l'invention, le bouchon, dans sa première position, peut recouvrir entièrement la base du moyen de bouchage.

D'autres caractéristiques et avantages de l'invention ressortiront clairement de la description qui en est faite ci-après, à titre indicatif et nullement limitatif, en référence aux dessins annexés, dans lesquels :
- La figure 1 est une vue en coupe partielle agrandie d'un premier mode de réalisation d'un conditionnement selon l'invention, conformé en tube et représenté à l'état fermé;
- la figure 2 est une vue en coupe partielle semblable à la figure 1, représentant le même conditionnement à l'état ouvert;
- la figure 3 est une vue de côté du conditionnement illustré à la figure 1, représenté en entier, à l'état fermé, à une plus petite échelle, et avant soudage de l'extrémité inférieure 120 du tube;
- la figure 4 est une vue de côté semblable à la figure 3, représentant le même conditionnement à l'état ouvert;
- la figure 5 est une vue en coupe représentant plus particulièrement le moyen de bouchage du conditionnement illustré à la figure 1, dans l'état fermé;
- la figure 6 est une vue en coupe représentant plus particulièrement le moyen de bouchage du conditionnement illustré à la figure 2, dans l'état ouvert;
- la figure 7 est une vue en coupe partielle agrandie d'un second mode de réalisation possible d'un conditionnement conforme à l'invention;
- la figure 8 est une vue en coupe partielle agrandie d'un troisième mode de réalisation possible d'un conditionnement conforme à l'invention;
- la figure 9 est une vue en coupe partielle agrandie d'un quatrième mode de réalisation possible d'un conditionnement conforme à l'invention;
- la figure 10 est une vue en coupe partielle agrandie d'un cinquième mode de réalisation possible d'un conditionnement conforme à l'invention; et
- la figure 11 est une vue en coupe partielle agrandie d'un sixième mode de réalisation possible d'un conditionnement conforme à l'invention.

Comme le montrent les figures, l'invention concerne un conditionnement destiné à contenir un produit fluide tel qu'une crème ou une pâte, ce conditionnement comprenant essentiellement un corps creux 1 et un moyen de bouchage 2.

Le corps creux 1 est un tube défini par une paroi 10 souple, élastique et déformable, et qui peut donc être enfoncée de façon réversible par pression, notamment dans une partie aisément préhensible, de manière à permettre l'éjection du produit contenu dans ce tube.

L'ouverture 100 de ce tube est centrée sur l'axe principal X de ce dernier, au sommet d'un goulot 11 globalement constitué par une convergence de la paroi du corps creux vers l'axe X.

Le moyen de bouchage 2 comprend essentiellement une base annulaire 20 et un bouchon 21, ce dernier étant déplacé à volonté par rapport à la base 20 pour fermer le conditionnement (figures 1 et 3) ou pour l'ouvrir (figures 2 et 4).

Plus précisément, la base annulaire 20 est fixée à l'ouverture 100 du corps creux 1, et est percée d'un canal qui définit un orifice de distribution 200 du produit fluide, le bouchon 21 comportant un doigt 210 (figure 2) destiné à venir boucher cet orifice de distribution 200 lorsque le conditionnement est fermé.

Le bouchon est relié à la base 20 par un lien articulé 25 et peut ainsi effectuer, par rapport à la base 20, une rotation d'amplitude supérieure à 90 degrés, entre une position de fermeture (figure 1) pour laquelle le doigt 210 obture l'orifice de distribution 200, et une position d'ouverture (figure 2) pour laquelle l'orifice 200 est libéré.

Dans le conditionnement de l'invention, le goulot 11 est formé par la paroi 10 du tube qui converge vers l'axe principal X en direction de l'ouverture 100.

Le rayon minimal R que présente ce goulot 11 dans un plan longitudinal L contenant l'axe principal X, c'est-à-dire en l'occurrence dans le plan de la figure 4, est relativement grand par rapport à la circonférence C que présente ce tube dans un plan T, transversal à l'axe principal X et situé à mi-distance entre les extrémités 110 et 120 du tube.

Concrètement, il est conseillé de donner au rapport C/R de cette circonférence C à ce rayon minimal R une valeur au plus égale à cinq, ou même une valeur au plus égale à deux.

Enfin, la base 20 est engagée dans l'ouverture 100, est immobilisée par rapport à l'ouverture 100 suivant l'axe principal X, et met le goulot 11 en tension radiale, c'est-à-dire exerce sur l'ouverture une force qui tend à en augmenter le diamètre.

Dans un mode préféré de l'invention, la base 20 pince la paroi 10 du tube 1 autour de l'ouverture 100.

La base 20 peut ainsi pincer la paroi 10 du tube 1 suivant une direction sensiblement parallèle à l'axe principal X, comme le montrent les figures 1, 2, et 7, ou suivant une direction radiale, comme le montre la figure 11, ou à la fois suivant une direction sensiblement parallèle à l'axe principal X et suivant une direction radiale, comme le montrent les figures 8 et 9, la paroi 10 pouvant notamment être pincée dans son épaisseur.

L'immobilisation de la base 20 par rapport à l'ouverture 100 suivant l'axe principal X peut être obtenue au moyen d'ergots tels que 231 et 232, portés par la base 20 et servant éventuellement à pincer la paroi 10 du tube 1 parallèlement à l'axe principal X.

Ces ergots, qui sont avantageusement disposés à l'intérieur du goulot 11, peuvent néanmoins être disposés à l'extérieur du goulot (figure 9), et être élastiquement mobiles de façon radiale par rapport à l'axe principal X.

Comme le montre le mode de réalisation illustré aux figures 1 et 2, les ergots 231 et 232, par exemple au nombre de trois et disposés à 120 degrés les uns des autres comme illustré, peuvent être portés par des pattes élastiquement flexibles, telles que 241 et 242, qui sont en nombre équivalent, qui sont solidaires d'une collerette 22 entourant l'ouverture 100 à l'extérieur du tube 1, qui sont au moins approximativement parallèles à l'axe principal X, et qui sont engagées dans l'ouverture 100 du tube.

Dans ces conditions, la paroi 10 du tube 1, qui peut éventuellement présenter une surépaisseur autour de l'ouverture 100 (figures 1 et 2), se trouve pincée dans son épaisseur entre la collerette 22 et les ergots tels que 231 et 232.

Pour éviter toute perte ou fuite du produit contenu dans le conditionnement, la collerette 22 est alors par exemple appliquée de façon étanche sur l'ouverture 100 grâce à une nervure annulaire 220 entourant l'ouverture 100 et visible notamment sur la figure 6.

Selon une variante préférée qu'illustre la figure 7, les ergots 231 et 232 sont portés par une jupe sensiblement cylindrique 240, engagée dans l'ouverture 100 du tube et solidaire d'une collerette 22a entourant l'ouverture 100.

Dans ce cas, ainsi que dans le cas des variantes des figures 8 à 14, l'étanchéité entre la base 20 et l'ouverture 100 peut être obtenue directement par la pression radiale qu'exerce la jupe 240 sur l'ouverture 100.

La figure 8 illustre une variante dans laquelle la collerette 22b présente un repli périphérique 221 opérant, en combinaison avec la jupe 240, un pincement de la paroi 10 du tube 1 dans son épaisseur.

La figure 9 illustre une autre variante dans laquelle la collerette 22c présente un repli périphérique 222 qui porte les ergots 231 et 232, ces ergots étant séparés ou formés d'une seule pièce, et coopérant avec la jupe 240 pour pincer la paroi 10 du tube 1 à la fois dans son épaisseur et suivant l'axe X.

La figure 10 illustre une autre variante dans laquelle la collerette 22d porte une jupe 240a dotée d'un pas de vis externe engagé dans l'ouverture 100, en l'occurrence taraudée.

La figure 11 illustre encore une autre variante, dans laquelle la collerette 22e présente à la fois un repli périphérique 223 à taraudage interne, vissé sur l'extérieur de l'ouverture 100, et une jupe 240 engagée dans l'ouverture 100, la paroi 10 du tube 1 étant pincée entre le repli 223 et la jupe 240.

Comme le montrent les figures 1 à 4, le goulot 11 est avantageusement constitué par une conformation particulière de la paroi 10 du corps creux qui, en direction de l'ouverture 100, converge vers l'axe principal X de façon progressive et monotone, c'est-à-dire sans former de point d'inflexion.

Comme le montre plus précisément la figure 4, cette conformation permet de définir la paroi 10 du corps creux 1, autour de l'ouverture 100, par une génératrice relativement peu inclinée par rapport à l'axe principal, et par exemple inclinée d'un angle A au plus égal à 45 degrés, ou même au plus égal à 30 degrés, mais néanmoins non nul.

Comme le montrent les figures 1 et 2, la collerette 22 peut être reliée au bouchon 21 par un lien 25 articulé, ce lien 25 comprenant par exemple (figure 2) une attache 250 épousant éventuellement la forme externe du corps creux 1 et une articulation 251 reliant l'attache 250 au bouchon 21.

Dans ce mode de réalisation, le bouchon peut éventuellement être maintenu en position fermée par serrage du doigt 210 dans l'orifice de distribution de la collerette 22.

Le conditionnement déploie tous ses avantages lorsque le tube souple est rempli du produit à contenir par son extrémité inférieure 120 (figures 3 et 4), cette extrémité 120 étant ouverte à la fabrication du tube et ultérieurement fermée et scellée par pincement et soudage de la paroi 10, après remplissage du tube.

Quelle que soit la forme donnée au corps creux 1, l'invention autorise à prévoir que la paroi 10 de ce dernier soit souple et déformable, y compris autour de l'ouverture 100, le conditionnement pouvant ainsi être intégralement vidé du produit qu'il contient.

Par ailleurs, le bouchon 21 peut être conformé pour offrir, dans sa position de fermeture, une assise au conditionnement, qui peut ainsi être posé sur le bouchon.

Dans ce cas, comme le montre la figure 1, le bouchon 21 peut s'évaser dans une direction qui s'éloigne du goulot 11, le bord 26 du bouchon qui est le plus éloigné du goulot 11 présentant ainsi un périmètre supérieur au périmètre du bord 27 du bouchon qui est le plus proche du goulot.

Enfin, comme le montre généralement la figure 1, le bouchon 1 peut, lorsqu'il est en position fermée, recouvrir entièrement la base 20, cette dernière cessant, en d'autres termes, d'être visible lorsque le conditionnement est fermé.

## Revendications

1. Conditionnement pour produit fluide tel que crème ou pâte, comprenant un corps creux (1) et un moyen de bouchage (2), le corps creux (1) étant un tube souple défini par une paroi (10) apte à subir au moins localement une déformation réversible et se terminant par un goulot (11) percé d'une ouverture (100) centrée sur un axe principal (X), et le moyen de bouchage (2) comprenant une base annulaire (20) fixée à l'ouverture (100) pour y définir un orifice de distribution (200) du produit fluide, et un bouchon (21) comportant un doigt d'obturation (210), ce bouchon étant relié à la base (20) par un lien articulé (25) et sélectivement mobile par rapport à la base (20), par une rotation d'amplitude supérieure à 90 degrés, entre une première position pour laquelle le doigt obture l'orifice de distribution, et une seconde position pour laquelle l'orifice est libéré, **caractérisé en ce que** le goulot (11) est formé par la paroi (10) du tube qui converge vers l'axe principal (X) en direction de l'ouverture (100), **en ce que** le goulot (11) présente, dans un plan longitudinal (L) contenant l'axe principal (X), un rayon minimal déterminé (R), **en ce que** le corps creux (1) présente, dans un plan (T) transversal à l'axe principal (X) et situé à mi-distance entre les extrémités (110, 120) de ce corps creux (1), une circonférence déterminée (C), **en ce que** le rapport (C/R) de la circonférence déterminée (C) au rayon minimal (R) est au plus égal à cinq, et **en ce que** la base (20) est engagée dans l'ouverture (100), met le goulot (11) en tension radiale, et est immobilisée par rapport à l'ouverture suivant l'axe principal (X).

2. Conditionnement suivant la revendication 1, **caractérisé en ce que** la base pince la paroi (10) du corps creux (1) autour de l'ouverture (100).

3. Conditionnement suivant la revendication 2, **caractérisé en ce que** la base (20) pince la paroi (10) du corps creux (1) de façon sensiblement parallèle à l'axe principal (X).

4. Conditionnement suivant la revendication 2 ou 3, **caractérisé en ce que** la base (20) pince la paroi (10) du corps creux (1) dans son épaisseur.

5. Conditionnement suivant l'une quelconque des revendications précédentes, **caractérisé en ce que** la base (20) comporte des ergots (231, 232) par lesquels la base (20) est accrochée au goulot (11).

6. Conditionnement suivant l'une quelconque des revendications précédentes, **caractérisé en ce que** la paroi (10) du corps creux, en direction de l'ouverture (100), converge de façon progressive et monotone vers l'axe principal (X).

7. Conditionnement suivant l'une quelconque des revendications précédentes combinée à la revendication 5, **caractérisé en ce que** les ergots (231, 232) sont portés par des pattes (241, 242) élastiquement flexibles, solidaires d'une collerette (22) entourant l'ouverture (100) à l'extérieur du corps creux (1), ces pattes (241, 242) étant engagées dans l'ouverture (100) du corps creux, et au moins approximativement parallèles à l'axe principal (X).

8. Conditionnement suivant l'une quelconque des revendications 1 à 6 combinée à la revendication 5, **caractérisé en ce que** les ergots (231, 232) sont portés par une jupe sensiblement cylindrique (240), engagée dans l'ouverture (100) du corps creux et solidaire d'une collerette (22) entourant l'ouverture (100) à l'extérieur du corps creux (1).

9. Conditionnement suivant la revendication 8, **caractérisé en ce que** le lien (25) comprend une attache (250) épousant le profil du goulot (10) du corps creux (1), et une articulation (251) reliant l'attache (250) au bouchon (21).

10. Conditionnement suivant l'une quelconque des revendications précédentes, **caractérisé en ce que** le tube souple présente une extrémité initialement ouverte (120), et destinée à être ultérieurement fermée par pincement et soudage de la paroi (10).

11. Conditionnement suivant l'une quelconque des revendications précédentes, **caractérisé en ce que** la paroi (10) du corps creux (1) est souple et déformable, y compris autour de l'ouverture (100).

12. Conditionnement suivant l'une quelconque des revendications précédentes, **caractérisé en ce que** la paroi (10) du corps creux (1) est, autour de l'ouverture (100), définie par une génératrice inclinée d'un angle (A) non nul au plus égal à 45 degrés, et de préférence au plus égal à 30 degrés, par rapport à l'axe principal (X).

13. Conditionnement suivant l'une quelconque des revendications précédentes, **caractérisé en ce que** le rapport (C/R) de la circonférence déterminée (C) au rayon minimal (R) est au plus égal à deux.

14. Conditionnement suivant l'une quelconque des revendications précédentes, **caractérisé en ce que** ce bouchon (21) est conformé pour offrir, dans sa première position, une assise au conditionnement, qui peut ainsi être posé sur le bouchon.

15. Conditionnement suivant la revendication 14, **caractérisé en ce que** le bouchon (21) présente, dans sa première position, un premier bord (26) relativement éloigné du goulot et de périmètre relativement grand, et un second bord (27) relativement proche du goulot et de périmètre relativement petit.

16. Conditionnement suivant l'une quelconque des revendications précédentes, **caractérisé en ce que** le bouchon (21), dans sa première position, recouvre entièrement la base (20) du moyen de bouchage.

## Claims

1. Packaging for a fluid such as a cream or a paste, the packaging comprising a hollow body (1) and stopper means (2), the hollow body (1) being a flexible tube defined by a wall (10) suitable for being subjected at least locally to reversible deformation and terminating in a neck (11) pierced by an opening (100) centered on a main axis (X), and the stopper means (2) comprising an annular base (20) fixed to the opening (100) in order to define therein a dispenser orifice (200) for the fluid, and a stopper (21) having a closure finger (210), said stopper being connected to the base (20) via a hinge link (25) and being selectively movable relative to the base (20) by turning through an angle of more than 90° between a first position in which the finger closes the dispenser orifice and a second position in which the orifice is released, the packaging being **characterized in that** the neck (11) is formed by the wall (10) of the tube which converges on the main axis (X) going towards the opening (100), **in that** the neck (11) presents a determined minimum radius (R) in a longitudinal plane (L) containing the main axis (X), **in that** the hollow body (1) presents a determined circumference (C) in a plane (T) extending across the main axis (X) and situated halfway between the ends (110, 120) of the hollow body (1), **in that** the ratio (C/R) of the determined circumference (C) over the minimum radius (R) is not greater than five, and **in that** the base (20) is engaged in the opening (100), putting the neck (11) under radial tension, and is prevented from moving relative to the opening along the main axis (X).

2. Packaging according to claim 1, **characterized in that** the base pinches the wall (10) of the hollow body (1) around the opening (100).

3. Packaging according to claim 2, **characterized in that** the base (20) pinches the wall (10) of the hollow body (1) substantially parallel to the main axis (X).

4. Packaging according to claim 2 or claim 3, **characterized in that** the base (20) pinches the wall (10) of the hollow body (1) across its thickness.

5. Packaging according to any preceding claim, **characterized in that** the base (20) has barbs (231, 232) whereby the base (20) is secured to the neck (11).

6. Packaging according to any preceding claim, **characterized in that** the wall (10) of the hollow body converges progressively and monotonically towards the main axis (X) on going towards the opening (100).

7. Packaging according to any preceding claim in combination with claim 5, **characterized in that** the barbs (231, 232) are carried by elastically flexible tabs (241, 242) secured to a collar (22) surrounding the opening (100) outside the hollow body (1), said tabs (241, 242) being engaged in the opening (100) of the hollow body and extending at least approximately parallel to the main axis (X).

8. Packaging according to any one of claims 1 to 6 in combination with claim 5, **characterized in that** the barbs (231, 232) are carried by a substantially cylindrical skirt (240) engaged in the opening (100) of the hollow body and secured to a collar (22) surrounding the opening (100) outside the hollow body (1).

9. Packaging according to claim 8, **characterized in that** the link (25) comprises a strap (250) matching the outline of the neck (10) of the hollow body (1), and a hinge (251) connecting the strap (250) to the stopper (21).

10. Packaging according to any preceding claim, **characterized in that** the flexible tube has an end (120) that is initially open, for being closed subsequently by pinching and heat-sealing the wall (10).

11. Packaging according to any preceding claim, **characterized in that** the wall (10) of the hollow body (1) is flexible and deformable, including around the opening (100).

12. Packaging according to any preceding claim, **characterized in that** the wall (10) of the hollow body (1) is defined around the opening (100) by a generator line inclined at a non-zero angle (A) that is not greater than 45°, and preferably not greater than 30°, relative to the main axis (X).

13. Packaging according to any preceding claim, **characterized in that** the ratio (C/R) of the determined circumference (C) over the minimum radius (R) is not greater than two.

14. Packaging according to any preceding claim, **characterized in that** the stopper (21) is shaped so as to offer in its first position a stand for the packaging which can thus be stood on the stopper.

15. Packaging according to claim 14, **characterized in that**, in its first position, the stopper (21) presents a first edge (26) that is relatively far from the neck and of relatively large perimeter, and a second edge (27) that is relatively close to the neck and of relatively small perimeter.

16. Packaging according to any preceding claim, **characterized in that**, in its first position, the stopper (21) completely covers the base (20) of the stopper means.

## Patentansprüche

1. Verpackung für ein flüssiges Produkt, wie eine Creme oder Paste, mit einem Hohlkörper (1) und einem Verschlussmittel (2), wobei der Hohlkörper (1) eine weiche Tube ist, die von einer Wand (10) definiert ist, welche zumindest örtlich eine reversible Verformung erfahren kann und welche in einem engen Hals (11) endet, der von einer auf einer Hauptachse (X) zentrierten Öffnung (100) durchbohrt ist, und wobei das Verschlussmittel (2) eine ringförmige Basis (20) aufweist, die an der Öffnung (100) befestigt ist, um dort eine Ausgabeöffnung (200) für das flüssige Produkt zu definieren, und einen Stopfen (21) mit einem Verschlussstift (210), wobei dieser Stopfen mit der Basis (20) durch ein gelenkartiges Verbindungsteil (25) verbunden und selektiv bezüglich der Basis (20) beweglich angeordnet ist, und zwar durch eine Drehung von einem größeren Ausmaß als 90° zwischen einer ersten Position, in welcher der Stift die Ausgabeöffnung verschließt, und einer zweiten Position, in welcher die Öffnung freigegeben ist, **dadurch gekennzeichnet, dass** der enge Hals (11) von der Wand (10) der Tube gebildet ist, welche zu der Hauptachse (X) hin in Richtung der Öffnung (100) konvergiert, dass der enge Hals (11) in einer die Hauptachse (X) enthaltenden Längsebene (L) einen bestimmten minimalen Radius (R) aufweist, dass der Hohlkörper (1) in einer zu der Hauptachse (X) quer liegenden und auf halber Strecke zwischen den Enden (110, 210) dieses Hohlkörpers (1) angeordneten Ebene (T) einen bestimmten Umfang (C) aufweist, dass das Verhältnis (C/R) zwischen dem bestimmten Umfang (C) und dem minimalen Radius (R) höchstens gleich fünf ist, und dass die Basis (20) in die Öffnung (100) eingegriffen ist, den engen Hals (11) unter radiale Spannung setzt und gegenüber der Öffnung entlang der Hauptachse (X) immobilisiert ist.

2. Verpackung gemäß Anspruch 1, **dadurch gekennzeichnet, dass** die Basis die Wand (10) des Hohlkörpers (1) um die Öffnung (100) herum umklammert.

3. Verpackung gemäß Anspruch 2, **dadurch gekennzeichnet, dass** die Basis (20) die Wand (10) des Hohlkörpers (1) praktisch parallel zu der Hauptachse (X) umklammert.

4. Verpackung gemäß Anspruch 2 oder 3, **dadurch gekennzeichnet, dass** die Basis (20) die Wand (10) des Hohlkörpers (1) in ihrer Dicke umklammert.

5. Verpackung gemäß irgendeinem der vorherigen Ansprüche, **dadurch gekennzeichnet, dass** die Basis (20) Befestigungshaken (231, 232) aufweist, mit Hilfe derer die Basis (20) in dem engen Hals (11) eingehakt ist.

6. Verpackung gemäß irgendeinem der vorherigen Ansprüche, **dadurch gekennzeichnet, dass** die Wand (10) des Hohlkörpers in Richtung der Öffnung (100) fortschreitend und gleichförmig zu der Hauptachse (X) hin konvergiert.

7. Verpackung gemäß irgendeinem der vorherigen Ansprüche kombiniert mit Anspruch 5, **dadurch gekennzeichnet, dass** die Befestigungshaken (231, 232) von elastisch biegsamen Anhängseln (241, 242) getragen sind, die einstückig mit einem die Öffnung (100) außerhalb des Hohlkörpers (1) umgebenden Kragen (22) ausgebildet sind, wobei diese Anhängsel (241, 242) in die Öffnung (100) des Hohlkörpers eingreifen und zumindest näherungsweise parallel zu der Hauptachse (X) liegen.

8. Verpackung gemäß irgendeinem der Ansprüche 1 bis 6 kombiniert mit Anspruch 5, **dadurch gekennzeichnet, dass** die Befestigungshaken (231, 232) von einer praktisch zylindrisch ausgebildeten Verkleidung (240) getragen sind, die in die Öffnung (100) des Hohlkörpers eingreift und die einstückig mit einem die Öffnung (100) umgebenden, außerhalb des Hohlkörpers (1) gelagerten Kragen (22) ausgebildet ist.

9. Verpackung gemäß Anspruch 8, **dadurch gekennzeichnet, dass** das Verbindungsstück (25) eine Halterung (250) aufweist, welche sich dem Profil des engen Halses (11) des Hohlkörpers (1) anpasst, und ein Gelenk (251), das die Halterung (250) mit dem Stopfen (21) verbindet.

10. Verpackung gemäß irgendeinem der vorherigen Ansprüche, **dadurch gekennzeichnet, dass** die weiche Tube ein zu Anfang offenes Ende (120) aufweist, das dafür bestimmt ist nachher durch Pressen und Verschweißen der Wand (10) verschlossen zu werden.

11. Verpackung gemäß irgendeinem der vorherigen Ansprüche, **dadurch gekennzeichnet, dass** die Wand (10) des Hohlkörpers (1) weich und verformbar ausgebildet ist, einschließlich um die Öffnung (100) herum.

12. Verpackung gemäß irgendeinem der vorherigen Ansprüche, **dadurch gekennzeichnet, dass** die Wand (10) des Hohlkörpers (1) um die Öffnung (100) herum von einer Mantellinie definiert ist, die bezüglich der Hauptachse (X) um einen Winkel (A) ungleich Null von höchstens gleich 45 Grad und vorzugsweise von höchstens gleich 30 Grad, geneigt ist.

13. Verpackung gemäß irgendeinem der vorherigen Ansprüche, **dadurch gekennzeichnet, dass** das Verhältnis (C/R) des bestimmten Umfangs (C) zu dem minimalen Radius (R) höchstens gleich zwei ist.

14. Verpackung gemäß irgendeinem der vorherigen Ansprüche, **dadurch gekennzeichnet, dass** dieser Stopfen (21) derart gestaltet ist, dass er in seiner ersten Position eine Auflagefläche für die Verpackung bietet, welche somit auf den Stopfen gestellt werden kann.

15. Verpackung gemäß Anspruch 14, **dadurch gekennzeichnet; dass** der Stopfen (21) in seiner ersten Position eine erste von dem engen Hals relativ entfernte Kante (26) mit einem relativ großen Umfang und eine zweite relativ nah an dem engen Hals liegende Kante (27) mit relativ kleinem Umfang aufweist.

16. Verpackung gemäß irgendeinem der vorherigen Ansprüche, **dadurch gekennzeichnet, dass** der Stopfen (21) in seiner ersten Position die Basis (20) des Verschlussmittels vollständig abdeckt.
